# EUROPÄISCHE PATENTSCHRIFT

(11) **EP 0 135 052 B1**
(45) Veröffentlichungstag und Bekanntmachung des Hinweises auf die Patenterteilung: **23.09.1987**
(21) Anmeldenummer: 84108648.1
(22) Anmeldetag: 21.07.1984
(51) Int. Cl.: B31F 1/28

(54) **Heizvorrichtung für Wellpappe in einer Wellpappen-Beklebemaschine**
Heating device for corrugated board in a machine for uniting the corrugated board with a web
Dispositif de chauffage pour carton ondulé dans une machine d'assemblage du carton ondulé avec une bande

(30) Priorität: 19.08.1983 DE 3329928; 07.01.1984 DE 3400333
(43) Veröffentlichungstag der Anmeldung: 27.03.1985
(73) Patentinhaber: Werner H. K. Peters Maschinenfabrik GmbH, D-2000 Hamburg 54 (DE)
(72) Erfinder: Schommler, Manfred, D-2085 Quickborn-Heide (DE)
(74) Vertreter: Colomb, Claude

## Beschreibung

Die Erfindung bezieht sich auf eine Wellpappen-Beklebemaschine mit einer Heizvorrichtung, die mehrere in Vorschubrichtung beabstandete, die maximale Breite der Wellpappenbahn überdeckende Heizplatten aufweist, die über eine Steuervorrichtung an eine Wärmequelle anschließbar sind und gegen deren nach oben weisende Heizfläche die Wellpappe geführt wird unter Belastung durch einen Belastungsgurt und/oder Druckluft.

Eine solche Wellpappen-Beklebemaschine ist aus der FR-A-1 502 060 bekannt.

Bei herkömmlichen Wellpappen-Beklebemaschinen erstrecken sich die Heizplatten über mindestens die maximale Breite einer Wellpappenbahn. Die Beheizung erfolgt in den meisten Fällen mit Hilfe von Dampf. Die Zufuhr von Dampf kann mit Hilfe geeigneter Armaturen eingestellt werden, um bestimmte Temperaturen an der Heizfläche zu erzielen. Die Energiezufuhr wird u.a. von der Bahngeschwindigkeit abhängig gemacht. Naturgemäß muß die Wärmezufuhr bei Erhöhung der Bahngeschwindigkeit vergrößert werden. Umgekehrt muß bei kleinerer Geschwindigkeit die Wärmezufuhr reduziert und nach Möglichkeit sofort unterbunden werden, wenn ein Stillstand der Bahn eintritt. Andernfalls besteht Gefahr, daß durch zu hohe Temperaturen eine Beschädigung der Wellpappe eintritt.

Es kommt verhältnismäßig häufig vor, daß die Feuchtigkeit der einzelnen Lagen der Wellpappe über ihre Breite nicht gleich ist. Eine Ursache liegt darin, daß beim Lagern der Papierrollen Feuchtigkeit von außen eindringt, jedoch nur bis zu einer gewissen Tiefe, die ihrerseits von der Lagerzeit abhängt. In der Wellpappenbeklebemaschine bewirkt die unterschiedliche Feuchtigkeit über die Bahnbreite eine unterschiedliche Entfeuchtung. Bei der Weiterverarbeitung besteht daher die Gefahr, daß die Pappe sich krümmt und unter Spannung gelangt, was für die Konfektionierung von aus Pappenzuschnitten hergestellten Gegenständen nachteilig ist.

Der Erfindung liegt daher die Aufgabe zugrunde, eine Heizvorrichtung für eine Wellpappen-Beklebemaschine dahingehend zu verbessern, daß sie eine gleichmäßige Trocknung über die Breite der Wellpappenbahn ermöglicht.

Diese Aufgabe wird erfindungsgemäß dadurch gelöst, daß in mindestens einem Abschnitt drei oder mehr getrennte Heizplatten quer zur Laufrichtung der Wellpappe nebeneinander angeordnet und mittels der Steuervorrichtung getrennt beheizbar sind.

Herkömmliche Wellpappen-Beklebemaschinen weisen in der Regel mehrere Heizsektionen auf, von denen jede mehrere längliche Heizplatten aufweist, die quer zur Vorschubrichtung angeordnet sind. Bei der erfindungsgemäßen Vorrichtung können zum Beispiel gleiche oder ähnliche Heizplatten eingesetzt werden, jedoch in um 90° verdrehter Orientierung. Je nach geforderter Breite können zum Beispiel vier oder fünf derartige Platten parallel zueinander in Längsrichtung angeordnet werden. Durch Steuerung der Energiezufuhr zu den einzelnen Platten können diese mit unterschiedlicher Temperatur an der Heizfläche versehen werden. Da in der Regel die Wellpappenlagen außen feuchter als innen sind, können zum Beispiel die äußeren platten eine höhere Temperatur als die mittleren aufweisen. Mit Hilfe der erfindungsgemäßen Heizvorrichtung gelingt es auf einfache Weise, die beim Heizen stattfindende Entfeuchtung gleichmäßig zu halten und damit spätere Krümmungen der Wellpappe zu vermeiden.

Es versteht sich, daß alle Sektionen mit nebeneinander angeordneten, getrennt beheizbaren Heizplatten versehen sein können.

Eine weitere Ausgestaltung der Erfindung bestehet darin, daß in Laufrichtung vor der Heizvorrichtung jeweils einer Heizplatte ein Feuchtigkeitsfühler zugeordnet ist. Die Feuchtigkeitsfühler messen den Feuchtigkeitsgehalt der jeweils den zugeordneten Heizplatten zugeführten Bahnstreifen, damit die Wärmezufuhr zu den jeweiligen Heizplatten in entsprechender Weise eingestellt werden können. Derartige Feuchtigkeitsfühler sind an sich bekannt und arbeiten berührungslos zum Beispiel auf Infrarot-oder Mikrowellenbasis. Mit Hilfe derartiger Feuchtigkeitsfühler ist es nach einer weiteren Ausgestaltung aus möglich, diese mit der Steuervorrichtung zu koppeln zwecks automatischer Steuerung der Temperatur der einzelnen Heizplatten.

Wenn nach einer weiteren Ausgestaltung der Erfindung in Laufrichtung hinter der Heizvorrichtung weitere den Heizplatten zugeordnete Feuchtigkeitsfühler angeordnet sind, die mit einem Regler verbunden sind, indem die gemessenen Feuchtigkeitswerte mit jeweils einem Sollwert verglichen werden zwecks Verstellung der Wärmezufuhr zu den Heizplatten mittels der Steuervorrichtung, läßt sich darüber hinaus der Grad der Entfeuchtung automatisch regeln. Dadurch wird nicht nur eine gleichmäßige Trocknung erreicht, sondern auch der Trocknungsgrad bestimmbar.

Eine weitere Ausgestaltung der Erfindung sieht vor, daß ein Geschwindigkeitsfühler die Bahngeschwindigkeit der Wellpappe mißt und ein Signal auf die Steuervorrichtung gibt zwecks Steuerung der Wärmezufuhr zu den Heizplatten in Abhängigkeit von der Bahngeschwindigkeit. Wie oben bereits erwähnt, ist es zweckmäßig, die Wärmezufuhr zu den Heizplatten in Abhängigkeit von der Wellpappengeschwindigkeit einzustellen.

Es versteht sich, daß auch eine Steuerung der Wärmezufuhr zu den Heizplatten in den einzelnen hintereinander angeordneten Sektionen vorgenommen werden kann. Dies ist jedoch an sich bekannt. Üblicherweise werden die vorderen Heizplatten stärker als die hinteren beheizt, um eine Beeinträchtigung durch zu große Wärmezufuhr bei bereits weitgehend getrocknetem Material zu verhindern.

Wenn weiter oben von Heizplatten, die erfindungsgemäß nebeneinander angeordnet sind, die Rede ist, versteht sich, daß die Erfindung auch solche Konstruktionen einschließt, welche eine Unterteilung der Heizfläche quer zur Vorschubrichtung vorsieht. Denkbar wäre auch eine durchgehende Heizplatte in Querrichtung, die in einzelne voneinander weitgehend wärmeisolierte Kammern unterteilt ist.

Es ist bekannt, die Heiz- und Kühlpartie einer Wellpappenbeklebemaschine über die Breitseite der Wellpappenbahn unmittelbar oder über einen Beschwergurt mit Druckluft zu beaufschlagen. Auf diese Weise wird eine besonders günstige Druckverteilung erzielt, die sich vorteilhaft auf den Beklebe- und Trocknungsvorgang der Wellpappenbahn auswirkt. Außerdem können Hoch- und Tieferscheinungen, die durch Ausfallen einer oder mehrerer Wellen entstehen, durch die Druckluftbeaufschlagung ausgeglichen werden und haben keinen nachteiligen Einfluß mehr auf die Qualität der Wellpappe. Schließlich wird durch den gleichmäßigen Flächendruck auch der Wärmeübergang von den Heizplatten auf die Wellpappenbahn verbessert und dadurch die Verarbeitung schwerer Papiere bei hoher Durchlaufgeschwindigkeit möglich. Es ist auch bekannt, mehrere haubenartige Druckluftvorrichtungen in Förderrichtung hintereinander anzuordnen. Eine Ausgestaltung der Erfindung sieht in diesem Zusammenhang vor, daß in mindestens einem Abschnitt zwei oder mehr getrennte Drucklufthauben quer zur Vorschubrichtung angeordnet und getrennt steuerbar sind.

Bei der bekannten Vorrichtung befindet sich in der Druckvorrichtung ein Lüfter, oder die Druckvorrichtung wird über einen oder mehrere Schläuche mit einer Druckluftquelle verbunden. Bei der erfindungsgemäßen Vorrichtung läßt sich nun der Luftdruck in jeder Unterhaube getrennt einstellen, so daß über die Breite der Heizvorrichtung eine unterschiedliche Belastung der Wellpappenbahn eingestellt werden kann. Da, wie bereits erwähnt, die Belastung auch den Wärmeübergang beeinflußt, läßt sich mit Hilfe der erfindungsgemäßen Maßnahme die Entfeuchtung über die Breite der Wellpappenbahn zusätzlich zu den unterteilten Heizplatten steuern.

Üblicherweise haben die Beklebemaschinen mehrere Sektionen hintereinander, die nach der Erfindung jeweils mit mehreren quer angeordneten Heizplatten versehen sind. In diesem Zusammenhang sieht eine Ausgestaltung der Erfindung vor, daß die Drucklufthauben jeweils einen Heizplattenabschnitt überdecken und in der Zahl und Anordnung so gewählt sind, daß sie sich über die Trennlinie zwischen in Querrichtung benachbarten Heizplatten hinwegerstrecken. Auf diese Weise kann der mehr oder weniger scharfe Übergang zwischen den in Querrichtung benachbarten Heizplatten bei unterschiedlichen Temperaturen ausgeglichen werden.

Ein Ausführungsbeispiel der Erfindung wird nachfolgend anhand von Zeichnungen näher erläutert.
Fig. 1 zeigt äußerst schematisch in Draufsicht eine Beklebemaschine nach der Erfindung.
Fig. 2 zeigt schematisch ein Blockbild der Wirkungsweise der Vorrichtung nach der Erfindung.
Fig. 3 zeigt perspektivisch schematisch eine Beklebemaschine nach der Erfindung.

Die gezeigte Vorrichtung nach Fig. 1 ist in drei Sektionen A, B, C unterteilt. Jede Sektion enthält längliche rechteckige Heizplatten 10, und zwar fünf Platten 10 parallel nebeneinander angeordnet. Sie liegen auf einer nicht weiter im einzelnen dargestellten und beschriebenen Rahmenkonstruktion 11. Die Anzahl und die Abmessungen der Heizplatten 10 ist derart, daß die Gesamtbreite der durch die einzelnen Heizplatten gebildeten Gesamtheizfläche breiter ist als die größte Bahnbreite. Die Vorschubrichtung ist durch den Pfeil 12 dargestellt. Jede Heizplatte 10 ist mit zwei Anschlüssen 13,14 versehen für die Zufuhr bzw. Abfuhr von Heizmedium, zum Beispiel Dampf. Wie später noch erläutert wird, kann die Zufuhr des Heizmediums zu jeder einzelnen Heizplatte 10 separat gesteuert werden.

Jeder Reihe von Heizplatten 10, zum Beispiel A1, B1 und C1 ist jeweils ein Feuchtigkeitsfühler 15 zugeordnet. Die Feuchtigkeitsfühler 15 sind von bekannter Bauart und können berührungslos arbeitende Mikrowellensensoren sein. Auch hinter der Heizvorrichtung können den einzelnen Reihen der Heizplatten 10 Feuchtigkeitsfühler 16 zugeordnet werden.

In Fig. 2 ist eine Steuervorrichtung, die auch einen Regler enthalten kann, mit 17 bezeichnet. Von ihr gehen entsprechende Steuer- bzw. Stellbefehle an Regelventile 18. Jeder Heizplatte 10 ist ein Regelventil 18 zugeordnet. Ein Geschwindigkeitsfühler 19 gibt ein Geschwindigkeitssignal auf die Steuervorrichtung 17.

Messen die Feuchtigkeitsfühler 15 in den Randzonen eine höhere Bahnfeuchtigkeit als in der Mitte, erfolgt über die Regelventile 18 eine entsprechende Steuerung der Wärmezufuhr. Beispielsweise können die Randplatten A1 und A5 eine Temperatur von 180°C an der Heizfläche aufweisen, während die übrigen A2 bis A4 eine Temperatur von zum Beispiel 100°C haben. Da die meiste Feuchtigkeit in der ersten Sektion A abgebaut wird, werden die nächsten Sektionen B und C wie üblich mit niedrigen Temperaturen betrieben. Mit Hilfe der Feuchtigkeitsfühler 16 kann auch eine Regelung in der Weise vorgenommen werden, daß der Feuchtigkeitsgrad bzw. der Trocknungsgrad einstellbar wird.

Der Geschwindigkeitsfühler 19 sorgt für eine geschwindigkeitsabhängige Beheizung der Heizplatten 10.

In Fig. 3 sind jeweils drei Sektionen der im einzelnen nicht erläuterten Beklebemaschine mit Heizplatten 30 versehen, ähnlich den Heizplatten A1 bis A5, B1 bis B5 bzw. C1 bis C5 nach Fig. 1. Den einzelnen Abschnitten sind Hauben D1 bis D3, E1 bis E3 sowie F1 bis F3 zugeordnet. Ihre Länge entspricht dabei der Länge der Heizplatten 30. Sie haben jedoch eine größere Breite. Da die Breite der Druckhauben größer ist als die der Heizplatten, werden die in Längsrichtung verlaufenden Trennlinien zwischen den einzelnen Heizplatten 30 immer von einer Druckhaube überdeckt.

Die Druckhauben D1 bis D3, E1 bis E3 bzw. F1 bis F3 werden jeweils mit einem eigenen Lüfter versorgt bzw. von einer gemeinsamen Druckluftquelle, wobei jedoch die Verbindung von der Druckluftquelle zu den einzelnen Hauben derart steuerbar ist, daß der Druck innerhalb der Hauben veränderbar ist. Wie aus Fig. 3 ersichtlich, erstreckt sich die in Förderrichtung gesehen letzte Haube G über die gesamte Breite der Beklebemaschine.

Die Steuerung der Druckluftbeaufschlagung innerhalb der beschriebenen Hauben kann ebenfalls mit Hilfe der Feuchtigkeitsfühler 15,16 gemäß Fig. 2 erfolgen. Ihre Signale steuern daher außer den Regelventilen 18 für die Dampfzufuhr weitere Regelventile für die Druckluftzufuhr zu den Hauben bzw. die Lüfterantriebe innerhalb der Hauben.

## Patentansprüche

1. Wellpappen-Beklebemaschine mit einer Heizvorrichtung, die mehrere in Vorschubrichtung beabstandete, die maximale Breite der Wellpappenbahn überdeckende Heizplatten aufweist, die über eine Steuervorrichtung an eine Wärmequelle anschließbar sind und gegen deren nach oben weisende Heizfläche die Wellpappe geführt wird unter Belastung durch einen Belastungsgurt und/oder Druckluft, dadurch gekennzeichnet, daß in mindestens einem Abschnitt (A, B, C) der Heizvorrichtung drei oder mehr getrennte Heizplatten (10) quer zur Laufrichtung (12) der Wellpappe nebeneinander angeordnet und mittels der Steuervorrichtung (17) getrennt beheizbar sind.

2. Vorrichtung nach Anspruch 1, dadurch gekennzeichnet, daß mehrere Abschnitte (A, B, C) mit drei oder mehr getrennten Heizplatten (10) versehen sind.

3. Vorrichtung nach Anspruch 1 oder 2, dadurch gekennnzeichnet, die in Laufrichtung vor der Heizvorrichtung jeweils einer Heizplatte ein Feuchtigkeitsfühler (15) zugeordnet ist.

4. Vorrichtung nach Anspruch 1 und 3, dadurch gekennzeichnet, daß die Feuchtigkeitsfühler (15) mit der Steuervorrichtung (17) gekoppelt sind zwecks automatischer Steuerung der Temperatur der einizelnen Heizplatten (10).

5. Vorrichtung nach einem der Ansprüche 1 bis 4, dadurch gekennzeichnet, daß in Laufrichtung hinter der Heizvorrichtung weitere den Heizplatten (10) zugeordnete Feuchtigkeitsfühler (16) angeordnet sind, die mit einem Regler verbunden sind, in dem die gemessenen Feuchtigkeitswerte mit jeweils einem Sollvert verglichen werden zwecks Verstellung der Wärmezufuhr zu den Heizplatten (10) mittels der Steuervorrichtung (17).

6. Vorrichtung nach einem der Ansprüche 1 bis 5, dadurch gekennzeichnet, daß ein Geschwindigkeitsfühler (19) die Bahngeschwindigkeit der Wellpappe mißt und ein Signal auf die Steuervorrichtung (17) zwecks Steuerung der Wärmezufuhr zu den Heizplatten in Abhängigkeit von der Bahngeschwindigkeit.

7. Vorrichtung nach einiem der Ansprüche 1 bis 6, bei der oberhalb der Wellpappenbahn eine haubenartige Belastungsvorrichtung angeordnet ist, die eine Luftdruckbelastung von oben auf die Wellpappenbahn bewirkt, dadurch gekennzeichnet, daß in mindestens einem Abschnitt zwei oder mehr getrennte Drucklufthauben (D1 bis D3, E1 bis E3, F1 bis F3) quer zur Vorschubrichtung angeordnet und getrennt steuerbar sind.

8. Vorrichtung nach Anspruch 7, dadurch gekennizeichnet, daß die Drucklufthauben (D1 bis D3, E1 bis E3, F1 bis F3) jeweils einen Heizplattenabschnitt überdecken und in der Anzahl und Anordnung so gewählt sind, daß sie sich über die Trennlinie zwischen in Querrichtung benachbarten Heizplatten (30) hinwegerstrecken.

## Claims

1. Machine for uniting corrugated board with a web, comprising a heating device having a plurality of heating plates spaced apart in feed direction and covering the maximum width of the web of corrugated board, said heating plates being connectable to a source of heat via a control device with the corrugated board guided against their upwardly facing heating surface under the action of a loading belt and/or air pressure, characterized in that in at least one section (A, B, C) of the heating device three or more separate heating plates (10) are adjacently arranged transversely to the moving direction (12) of the corrugated board and separately heatable via the control device (17).

2. Apparatus according to claim 1, characterized in that a plurality of sections (A, B, C) are provided with three or more separate heating plates (10).

3. Apparatus according to claim 1 or 2, characterized in that a humidity sensor (15) is associated with each heating plate ahead of the heating device, as viewed in the direction of movement.

4. Apparatus according to claims 1 and 3, characterized in that the humidity sensors (15) are coupled to the control device (17) for automatically controlling the temperature of the individual heating plates (10).

5. Apparatus according to any of claims 1 to 4, characterized in that further humidity sensors (16) are associated with the heating plates (10) behind the heating device, as viewed in the direction of movement, and connected to a regulator which compares each of the humidity values with a desired value for adjustment of the heat supply to the heating plates (10) via the control device (17).

6. Apparatus according to any of claims 1 to 5, characterized in that a velocity sensor (19) measures the velocity of the web of corrugated board and applies a signal to the control device (17) for controlling the heat supply to the heating plates in response to the velocity of the web.

7. Apparatus according to any of claims 1 to 6, wherein a hood-shaped loading device is arranged above the web of corrugated board to effect an air pressure loading from above on the web of corrugated board, characterized in that in at least one section two or more separate air pressure hoods (D1 to D3, E1 to E3, F1 to F3) are arranged transversely to the feed direction and controlable separately.

8. Apparatus according to claim 7, characterized in that the air pressure hoods (D1 to D3, E1 to E3, F1 to F3) cover each a heating plate section and the number and arrangement thereof are selected such that they extend beyond the separating line between transversely adjacent heating plates (30).

## Revendications

1. Machine colleuse pour carton ondulé comportant un dispositif de chauffage qui inclut plusieurs plaques chauffantes, distantes dans la direction d'avancement et recouvrant la largeur maximale de la bande de carton ondulé ces plaques pouvant être raccordées, à une source. de chaleur, par l'intermédiaire d'un dispositif de commande et ayant une surface chauffante dirigée vers le haut, contre laquelle le carton ondulé est guidé sous la sollicitation d'une bande presseuse et/ou d'air comprimé, caractérisé en ce que dans au moins une partie (A, B, C) du dispositif de chauffage, trois, ou plus de trois, plaques chauffantes séparées (10) sont disposées les unes à côté des autres transversalement par rapport à la direction de circulation (12) du carton ondulé et peuvent être chauffées séparément au moyen du dispositif de commande (17).

2. Dispositif selon la revendication 1, caractérisé en ce que plusieurs parties (A, B, C) sont pourvues de trois, ou plus de trois, plaques chauffantes séparées (10).

3. Dispositif selon la revendication 1 ou 2, caractérisé en ce qu'un détecteur d'humidité (15), disposé en avant du dispositif de chauffage dans la direction de circulation est chaque fois associé à une plaque chauffante.

4. Dispositif selon les revendications 1 à 3, caractérisé en ce que les détecteurs d'humidité (15) sont couplés avec le dispositif de commande (17) pour la commande automatique de la température des différentes plaques chauffantes (10).

5. Dispositif selon l'une des revendications 1 à 4, caractérisé en ce que d'autres détecteurs d'humidité (16) affectés aux plaques chauffantes (10) sont disposés, dans la direction de circulation, derrière le dispositif chauffant, ces détecteurs d'humidité étant reliés à un régulateur dans lequel les valeurs d'humidité mesurées sont chaque fois comparées à une valeur théorique pour le réglage de l'apport de chaleur aux plaques chauffantes (10) au moyen du dispositif de commande (17).

6. Dispositif selon l'une des revendications 1 à 5, caractérisé en ce qu'un capteur de vitesse (19) mesure la vitesse de la bande de carton ondulé et applique un signal au dispositif de commande (17) pour commander l'apport de chaleur aux plaques chauffantes en fonction de la vitesse de la bande.

7. Dispositif selon l'une des revendications 1 à 6, dans lequel un dispositif de sollicitation en forme de capot est disposé au-dessus de la bande de carton ondulé, et produit une charge d'air comprimé à partir du haut sur la bande de carton ondulé, caractérisé en ce que dans au moins une section, deux ou plusieurs capots d'air comprimé séparée (D1 à D3, E1 à E3, F1 à F3) sont disposés transversalement par rapport à la direction d'avancement et peuvent être commandés séparément.

8. Dispositif selon la revendication 7, caractérisé en ce que les capots d'air comprimé (D1 à D3, E1 à B3, F1 à F3) recouvrent chacun une partie de plaque chauffante et sont choisis, en nombre et disposition, de façon à s'étendre sur la ligne de séparation entre des plaques chauffantes (30) voisines dans la direction transversale.
